# FASCICULE DE BREVET EUROPEEN

(11) **EP 0 094 868 B1**
(45) Date de publication et mention de la délivrance du brevet: **10.12.1986**
(21) Numéro de dépôt: 83400922.7
(22) Date de dépôt: 06.05.1983
(51) Int. Cl.: A43B 17/03

(54) **Procédé de réalisation d'articles chaussants gonflés à des pressions différentes dans leurs différentes zones et ébauche pour sa mise en oeuvre**
Verfahren zur Herstellung eines aufblasbaren Schuhes mit verschiedenen Drucken an verschiedenen Stellen und Rohling zur Herstellung eines solchen Schuhes
Method of manufacturing footwear inflated at different pressures in different regions, and rough shape for manufacturing such footwear

(30) Priorité: 14.05.1982 FR 8208541
(43) Date de publication de la demande: 23.11.1983
(73) Titulaire: S.A.R.L. TECHNISYNTHESE, 49110 Saint-Pierre-Montlimart (FR)
(72) Inventeur: Freland, Jean Claude, Dr., F-44000 Nantes (FR); Valle, Roger, F-44800 Saint Herblain (FR)
(74) Mandataire: Lemonnier, André

## Description

La présente invention concerne les articles chaussants, ce terme englobant les semelles rapportées dans les chaussures de tous types, les tiges basses et montantes, associées ou non à une semelle, incorporées dans les mêmes chaussures et les chaussons ou articles chaussants légers qui peuvent être portés seuls ou placés dans d'autres articles chaussants.

La présente invention a plus spécialement pour but de réaliser un article chaussant orthopédique susceptible d'assurer un soutien ou maintien sélectif des différentes parties du pied, éventuellement de la jambe, associé ou non à une contention de certaines de ces parties. L'article chaussant, du fait des ses caractéristiques, peut également être utilisé comme élément de confort dans les chaussures de sport et autres articles chaussants d'usage courant.

On a déjà proposé des articles chaussants gonflables de conceptions très diverses. Dans ces articles connus la partie gonflable peut être limitée à la semelle, à la tige ou à une partie de celle-ci, notamment à l'emboîtement du tarse, ou entourer une partie importante du pied et même remonter pour emboîter la jambe comme dans les chaussures de ski, comme décrit dans FR-A 2144464.

La ou les chambres constituant la partie gonflable sont réalisées par des poches étanches rapportées éventuellement amovibles comme décrit dans US-A 4083127, des réseaux de tubes ou des cavités ménagées notamment dans la semelle comme décrit dans FR-A 4083127, des réseaux de tubes ou des cavités ménagées notamment dans la semelle comme décrit dans FR-A 2458239 et les différentes chambres sont en communication les unes avec les autres lorsque l'article est réellement gonflable mais elles peuvent être isolées lorsqu'il s'agit d'une semelle «pneumatique».

Les inconvénients des articles chaussans gonflables antérieurs résident dans la pression de gonflage uniforme de toutes les chambres et dans l'instabilité d'une semelle comportant des chambres étendues en intercommunication, l'air étant, pendant l'usage, chassé des parties les plus chargées vers les parties les moins chargées. L'avantage de ces articles est par contre d'assurer un meilleur confort et d'absorber les chocs pendant la marche et la course. En outre ces articles chaussants sont standardisés et ne présentent qu'une possibilité d'adaptation très faible au pied à chausser, savoir une pointure et une pression de gonflage. Enfin ils ne permettent pas de répartir les coussins gonflés en fonction des caractéristiques morphologiques du pied à chausser. Ces inconvénients se retrouvent notamment das FR-A 2 458 239 dans lequel la semelle comporte des chambres à air réparties en chambres communicantes et chambres non communicantes. Il est proposé dans ce brevet de gonfler les chambres non communicantes à des pression différentes mais aucun moyen pratiques n'est décrit pour gonfler les différentes chambres à des pressions différentes.

L'invention a pour but de créer un article chaussant gonflable qui remédie aux inconvénients et insuffisances des articles du même genre antérieurement connus et qui, de par sa constitution, est susceptible de réaliser un véritable article orthopédique.

Le procédé de réalisation d'un article chaussant gonflé pneumatiquement à des pressions différentes dans ses différentes zones dans lequel on utilise une ébauche constituée par un ensemble de cavités intercommuniquant par des passages de section réduite et reliées à au moins un raccord de gonflage, est caractérisé en ce que l'on gonfle l'ébauche à la pression recherchée pour la cavité la plus éloignée du raccord et isole celle-ci en obturant les passages assurant sa mise en communication avec les autres cavités de l'ébauche et répète l'opération successivement pour chaque cavité non encore gonflée et la plus éloignée du raccord de gonflage en modifiant la pression jusqu'à ce que toutes les cavités soient gonflées aux pressions voulues et isolées.

L'ébauche d'article chaussant pour la mise en oeuvre du procédé conforme à l'invention présente sur sa surface des cavités intercommuniquant par des passages de section réduite et reliées à au moins un raccord de gonflage et est caractérisée en ce qu'au moins certains des passages de section réduite assurant l'intercommunication entre le raccord de gonflage et certaines des cavités, sont obturables après gonflage pneumatique des cavités.

Dans l'article chaussant gonflé obtenu par le procédé conforme à l'invention, on évite la circulation d'air entre les cavités laquelle est responsable de l'instabilité de la semelle, on peut gonfler plus ou moins certaines cavités pour réaliser des barres de soutien anté-capitale, rétro-capitale ou sous-capitale, des soutiens sous scaphoïdien ou sous cuboïdien, un enclavement talonnier ou une chevillère parfaitement adaptés au pied, et, de ce fait, traiter médicalement des mal-positions, sub-luxations ou luxations, traumatiques ou congénitales, du couple de torsion astragalo-calcanéen résultant d'une insuffisance ligamentaire ou d'une insuffisance musculaire des valgisants et du court péronier latéral.

Lorsque, dans l'article chaussant gonflé obtenu, certaines parties correspondant à certaines cavités doivent assurer une contention qui peut être variable dans le temps, par exemple au cours de l'évolution de la mal-position, ou qui peut varier parce que l'assemblage de forme de ces parties n'est pas fixe, par exemple l'assemblage des parties constituant une chevillère qui doivent être séparées pour chausser l'article, les cavités de ces parties restent de préférence en communication avec le ou les raccords de gonflage.

Selon une autre caractéristique de la l'invention, l'ensemble de la poche gonflable subdivisée en les différentes cavités, est solidarisé avec au moins une peausserie ou couche de doublage disposées sur ses deux faces.

Selon un mode de réalisation préférentiel, au moins certaines cavités sont préformées dans leur déformation par des éléments de jonction réunissant les deux parois de la cavité concernée de manière à éviter la déformation en ballonet de ladite cavité sous l'effet de la pression de gonflage. L'une des parois de la cavité peut être réalisée en un matériau thermoformable, ladite paroi étant préformée sensiblement à la forme qu'elle doit avoir après gonflage pneumatique dans l'article chaussant terminé.

De préférence les deux parois de la poche gonflable sont en un matériau thermosoudable, la subdivision en les différentes cavités et les éléments de jonction étant réalisés par des thermosoudures. En pratique les deux parois sont réalisées par des feuilles de polyuréthane et les thermosoudures sont réalisées par soudage à haute fréquence. Dans ce cas et selon le mode de réalisation préférentiel, les passages de section réduite obturables sont réalisés par des interruptions des thermosoudures de l'ébauche et leur obturation pendant la mise en oeuvre du procédé est assurée par une thermosoudure. De préférence les emplacements des passages obturables de communication entre les cavités sont repérés sur au moins une des couches ou peausseries de doublage, par exemple par des fenêtres d'engagement des électrodes de soudage.

De préférence la surface de la semelle est subdivisée en une zone d'enclavement talonnier, des zones de soutien sous-scaphoïdienne et sous- cuboïdienne, des zones correspondant aux barres rétro-capitale, sous-capitale et anté-capitale et la semelle est associée avec une chevillère. Certaines des zones peuvent elles-même être subdivisées pour que leurs différentes parties puissent être gonflées différemment. Il en est ainsi notamment des parties constituant la chevillère qui sont subdivisées en chambres verticales et de la barre sous-capitale subdivisée en chambres longitudinales.

L'invention pourra être mieux comprise à la lecture de la description du procédé appliqué à la réalisation d'un chausson orthopédique, cette descpription étant faite avec référence aux dessins ci-annexés dans lesquels:
La figure 1 est une vue en plan du tracé de l'ébauche utilisée dans le procédé;
la figure 2 est une vue en coupe par II-II de figure 1;
les figures 3 à 8 illustrent différentes combinaisons susceptibles d'être réalisées avec le chausson orthopédique de l'invention pour assurer divers traitements orthopédiques.

Dans les dessins, les références 1 et 2 désignent les feuilles de polyuréthane constituant la paroi supérieure et la paroi inférieure de la poche gonflable; 3 désigne la doublure textile appliquée sur la paroi supérieure et 4 la peausserie appliquée sur la paroi inférieure. Les thermosoudures de formage sont désignées par 5 et les différents passages par la référence 6 affectée d'une lettre et éventuellement d'un exposant lorsqu'ils sont prévus pour être obturés. La référence 7 désigne un orifice ou fenêtre dans la peausserie 4 pour le passage des électrodes de soudage. La référence 8 désigne les bandes d'assemblage de la partie formant chevillère derrière le tendon d'Achille, la référence 9 les bandes de fermeture, par exemple garnies en tissu adhérant du type vendu sous la marque «Velcro», de la partie avant de la chevillère et 10 les fenêtres de dégagement des malléoles. La référence 11 désigne le raccord de gonflage.

Dans les figures 1 et 2, le chausson représenté est spécifique d'un pied droit mais il est possible, en assemblant des feuilles de polyuréthane à plat et non préformées et des peausseries identiques sur les deux faces, de réaliser une ébauche utilisable pour les deux pieds.

La surface de l'ébauche est répartie en diverses zones respectivement la barre anté-capitale 12, la barre sous-capitale 13, la barre rétro-capitale 14, les soutiens sous cuboïdens interne 15 et externe 16, les soutiens sous-scaphoïdens interne 17 et externe 18, l'enclavement talonnier 19, les parties antérieures 20 de la chevillère et les parties postérieures 21. Les parties postérieures 21 de la chevillère sont en communication par un canal 23 contournant le talon. Les barres sous-capitale 13 et rétro-capitale 15 et les parties de la chevillère sont subdivisées par des thermosoudures de pontage 5a et la feuille de polyuréthane 2 est thermoformée dans les parties formant la chevillère pour donner des cavités tubulaires 22 de plus grande section sous une pression de gonflage modérée. Les épaisseurs sont exagérées dans la figure 2.

La partie sous-capitale 13 est en communication avec la cavité de la barre anté-capitale 12 par des passages 6a et la partie sous-capitale peut être subdivisée par soudage de passages 6b. La partie rétro-capitale 14 communique avec la barre anté-capitale par des passages obturables 6c. La barre anté-capitale communique avec les soutiens sous-cuboïdien et sous-scaphoïdien par des passages obturables 6d; les soutiens interne et externe, sous-cuboïdien et sous-scaphoïdien, sont en communication par des passages obturables 6e. Les soutiens sous-cuboidien et sous-scaphoïdien 16 et 18 communiquent avec l'enclavement talonnier 19 par des passages obturables 6f et avec les parties de chevilles antérieures 20 par des passages 6g. L'enclavement talonnier communique avec les parties de chevillère postérieures par des passages 6h et les parties de chevillère antérieures et postérieures communiquent ensemble par des passages 6i. L'une parties de chevillère postérieure est en communication avec la valve de gonflage 11.

La figure 3 illustre l'utilisation du chausson pour le traitement du pied plat avec une instabilité de la cheville caractérisé plus particulièrement par une instabilité ligamentaire de la cheville, une instabilité talonnière, un affaissement sous-scaphoïdien et un avant pied plat. On obture par soudure haute fréquence l'un des passages 6d' entre les sous-cuboïdiens et la barre anté-capitale, le passage 6e' entre les sous-scaphoïdiens interne et externe, le passage 6f entre l'enclavement talonnier et les sous-cuboïdiens et on fongle très modérement après quoi on obture les deux passages 6i' et le passage 6g' entre la partie de chevillère antérieure et les sous-scaphoïdien et on fongle à une pression normale les barres anté-, sous- et rétro-capitales, le soutien sous-scaphoïdien externe, l'enclavement talonnier et les parties postérieures de la chevillère.

La figure 4 correspond à un pied creux avec instabilité de la cheville et orteils en griffes. Après gonflage modéré, on isole les barres sous- et rétro-capitales par soudage des passages 6a' et 6c', le soutien sous-cuboïdien externe 16, l'enclavement tallonier 19 et les parties formant chevillère 20 et 21.

La figure 5 concerne le traitement d'un pied creux typiquement féminin. Dans le procédé de traitement, on isole la barre sous-capitale 13 par soudage des deux passages 6a', après l'avoir gonflée à pression normale. On réduit alors la pression et isole la barre anté-capitale 12, la partie avant de la barre rétro-capitale 14, les soutiens sous-scaphoïdiens 17-18, le soutien sous-cuboïdien interne 15 et éventuellement les parties de chevillère antérieures 20 par soudage du passage 6d' entre le sous-cuboïdien externe et la barre anté-capitale, du passage 6e' entre les sous-cuboïdien interne et externe, de passages 61' et m' entre les extrémités des soudures transversales de la barre rétro-capitale, du passage 6f' entre l'enclavement talonnier et le soutien sous-scaphoïdien et des passages 6i' ou 6j'. On gonfle ensuite la partie arrière de la barre rétro-capitale, le soutien sous-cuboïdien et l'enclavement talonnier ainsi que les parties formant chevillère. Le sous-cuboïdien et la barre rétro-capitale peuvent être isolés par soudage du passage 6f" pour éviter la transmission d'air entre les deux coussinets.

La figure 6 correspond à l'indication d'un pied creux antérointerne arciforme avec orteils en marteaux, nécessitant une chevillère, un enclavement talonnier, un soutien sous-cuboïdien et une barre anté-capitale. Après gonflage modéré, on isole les barres sous-capitale et rétro-capitale par soudage des passages 6a' et 6c', on obture le passage 6d' entre la barre anté-capitale 12 et les soutiens sous-scaphoïdiens 17-18, le passage 6f' entre les sous-scaphoïdiens et l'enclavement talonnier, les passages 6i' et le passage 6g' entre les sous cuboïdiens et la partie antérieure de la chevillère après quoi on gonfle les cavités inter- communicantes. Il est possible, par des soudures 6₀' substituées aux soudures 6c', de mettre sous pression la bande arrière de la partie rétro-capitale et également d'isoler après gonflage les différentes zones en fermant les passages 6d', 6h', etc.

La figure 7 illustre le traitement d'un pied plat avec avant pied étalé. Après gonflage modéré, on isole par les soudures 6a', 6b" et 6p' une partie latérale de la barre sous-capitale et la bande avant de la barre rétro-capitale. On isole également par obturation des passages 6e', les sous-scaphoïdien et sous-cuboïdien internes 15 et 17 après quoi on gonfle les autres cavités de la semelle que l'on peut isoler entre elles et isoler des parties formant la chevillère qui peuvent être ramenées à une pression modérée.

La figure 8 illustre le traitement d'un pied creux avec avant pied convexe. Après gonflage à une pression moyenne on isole par obturation du passage 6b' et d'un passage latéral 6a', une partie latérale de la barre sous-capitale. On établit ensuite une pression modérée et obture les passages 6f', 6i', 6d', 6₀', 6p', 6g' et 6e' indiqués pour isoler à cette pression la bande arrière de la barre rétro-capitale le sous-scaphoïdien interne 17, les sous-scuboïdiens 15-16 et les parties antérieures de la chevillère après quoi on gonfle à pression normale et isole si nécessaire les divers coussinets gonflés.

Les indications thérapeutiques données ci- dessus à titre d'exemples illustrent parfaitement l'intérêt technique de l'article chaussant conforme à l'invention.

## Revendications

1. Un procédé de réalisation d'un article chaussant gonflé pneumatiquement à des pressions différentes dans ses différentes zones, dans lequel l'on utilise une ébauche constituée par un ensemble de cavités (12 à 22) intercommuniquant par des passages de section réduite (6) et reliées à au moins un raccord de gonflage (11), caractérisé en ce que l'on gonfle l'ébauche à la pression recherchée pour la cavité la plus éloignée du raccord et isole celle-ci en obturant les passages assurant sa mise en communication avec les autres cavités de l'ébauche et répète l'opération successivement pour chaque cavité non encore gonflée et la plus éloignée du raccord de gonflage en modifiant la pression jusqu'à ce que toutes les cavités soient gonflées aux pressions voulues et isolées.

2. Une ébauche d'article chaussant pour la mise en oeuvre du procédé selon la revendication 1 présentant sur sa surface des cavités (12 à 22) intercommuniquant par des passages de section réduite et reliées à au moins un raccord de gonflage (11), caractérisée en ce qu'au moins certains des passages de section réduite (6) assurant l'intercommunication entre le raccord de gonflage (11) et certaines des cavités sont obturables après gonflage pneumatique des cavités (12 à 22).

3. Une ébauche d'article chaussant selon la revendication 2, caractérisée en ce que l'ensemble de la poche gonflable (12) subdivisée en les différentes cavités est solidarisé avec au moins une peausserie ou couche de doublage analogue (3-4) assurant la stabilité de forme et, de préférence, avec deux telles couches de doublage disposées sur ses deux faces.

4. Une ébauche d'article chaussant selon l'une quelconque des revendications 2 et 3, caractérisée en ce qu'au moins certaines cavités sont préformées dans leur déformation par des éléments de jonction 5 réunissant les deux parois de la cavité concernée de manière à éviter la déformation en ballonnet de ladite cavité sous l'effet de la pression de gonflage.

5. Une ébauche d'article chaussant selon la revendication 4, caractérisée en ce que l'une des parois de la cavité (22) est réalisée en un matériau thermoformable, ladite paroi étant préformée sensiblement à la forme qu'elle doit avoir après gonflage pneumatique dans l'article chaussant terminé.

6. Une ébauche d'article chaussant selon l'une quelconque des revendications 2 à 5, caractérisée en ce que les deux parois (1-2) de la poche gonflable sont en un matériau thermosoudable, la subdivision en les différentes cavités et les éléments de jonction étant réalisés par des thermosoudures (5).

7. Une ébauche d'article chaussant selon l'une quelconque des revendications 2 à 6, caractérisée en ce que les passages de section réduite obturables (6) sont réalisés par des interruptions des thermosoudures de l'ébauche et leur obturation pendant la mise en oeuvre du procédé est assurée par une thermosoudure (6').

8. Une ébauche d'article chaussant selon la revendication 7, caractérisée en ce que les emplacements des passages obturables (6) de communication entre les cavités (12 à 22) sont repérés sur au moins une des couches ou peausseries de doublage (3-4) par exemple par des fenêtres (7) d'engagement des électrodes de soudage.

9. Une ébauche d'article chaussant selon l'une quelconque des revendications 2 à 8, caractérisée en ce que la surface de la semelle est subdivisée en une zone d'enclavement talonnier (19), des zones de soutien sous scaphoïdienne (17-18) et sous cuboïdienne (15-16), des zones correspondant aux barres rétro-capitale (14), sous-capitale (13) et anté-capitale (12) et la semelle est associée avec une chevillère (20-21 ).

10. Une ébauche d'article chaussant selon la revendication 9, caractérisée en ce que certaines des zones sont subdivisées pour que leurs différentes parties puissent être gonflées différemment.

## Patentansprüche

1. Verfahren zur Herstellung eines mit unterschiedlichen Drücken in seinen verschiedenen Zonen pneumatisch aufgeblasenen Fussbekleidungsartikels, bei welchem man einen Formling verwendet, der aus einem Satz von Hohlräumen (12 bis 22) gebildet ist, die untereinander über Durchgänge von reduziertem Querschnitt (6) kommunizieren und mit zumindest einem Pumpenschlussstück (11) verbunden sind, dadurch gekennzeichnet, dass man den Formling mit dem für den vom Anschlussstück am weitesten entfernten Hohlraum erwünschten Druck aufbläst und diesen isoliert, indem man die Durchgänge, die die Herstellung seiner Kommunikation mit den anderen Hohlräumen des Formlings sicherstellen, verschliesst und den Vorgang nacheinander für jeden Hohlraum, der noch nicht aufgeblasen ist und der vom Pumpenanschlussstück am weitesten entfernt ist, den Druck modifizierend wiederholt, solange, bis alle Hohlräume mit den erwünschten Drücken aufgeblasen und isoliert sind.

2. Formling für einen Fussbekleidungsartikel für die Ausführung des Verfahrens nach Anspruch 1, der an seiner Fläche Hohlräume (12 bis 22) aufweist, die untereinander über Durchgänge von reduziertem Querschnitt kommunizieren und mit zumindest einem Pumpenanschlussstück (11) verbunden sind, dadurch gekennzeichnet, dass zumindest bestimmte Durchgänge von reduziertem Querschnitt (6), die die Kommunikation zwischen dem Pumpenanschlussstück (11) und bestimmten Hohlräumen sicherstellen, nach pneumatischem Aufblasen der Hohlräume (12 bis 22) verschliessbar sind.

3. Formling für einen Fussbekleidungsartikel nach Anspruch 2, dadurch gekennzeichnet, dass der Satz der in die verschiedenen Hohlräume unterteilten aufblasbaren Hohlform (12) mit zumindest einer Schicht aus Leder oder ähnlichem zum Hinterfüttern (3-4), die die Formstabilitätgewährleistet, und, vorzugsweise, mit zwei solchen Schichten zum Hinterfüttern, die an ihren zwei Seiten angeordnet sind, versehen ist.

4. Formling für einen Fussbekleidungsartikel nach einem der Ansprüche 2 und 3, dadurch gekennzeichnet, dass zumindest bestimmte Hohlräume in ihrer Deformation durch Verbindungselemente (5) vorgeformt sind, welche die zwei Wandungen des betreffenden Hohlraumes derartig wiedervereinen, um so die ballonartige Deformation besagten Hohlraums unter der Wirkung des Aufblasdruckes zu vermeiden.

5. Formling für einen Fussbekleidungsartikel nach Anspruch 4, dadurch gekennzeichnet, dass die eine der Wandungen des Hohlraumes (22) aus einem thermoformbaren Material hergestellt ist, wobei besagte Wandung annähernd in der Form, die sie nach pneumatischem Aufblasen im Fussbekleidungsartikel fertiggestellt haben soll, vorgeformt ist.

6. Formling für einen Fussbekleidungsartikel nach einem der Ansprüche 2 bis 5, dadurch gekennzeichnet, dass die zwei Wandungen (1-2) der aufblasbaren Hohlform aus einem thermoschweissbaren Material sind, wobei die Unterteilung in die verschiedenen Hohlräume und die Verbindungselemente aus Thermoschweissnähten (5) hergestellt sind.

7. Formling für einen Fussbekleidungsartikel nach einem der Ansprüche 2 bis 6, dadurch gekennzeichnet, dass die verschliessbaren Durchgänge von reduziertem Querschnitt (6) durch Absetzen der Thermoschweissnähte des Formlings hergestellt sind und ihr Verschliessen während der Ausführung des Verfahrens durch eine Thermoschweissnaht (61) sichergestellt ist.

8. Formling für einen Fussbekleidungsartikel nach Anspruch 7, dadurch gekennzeichnet, dass die Stellen der verschliessbaren Durchgänge (6) zur Kommunikation zwischen den Hohlräumen (12 bis 22) auf zumindest einer der Schichten oder Häute zum Hinterfüttern (3-4), z.B. durch Fenster (7) für das Einführen von Schweisselektroden, markiert sind.

9. Formling für einen Fussbekleidungsartikel nach einem der Ansprüche 2 bis 8, dadurch gekennzeichnet, dass die Fläche der Sohle in eine Zone zur Fersenumschliessung (19), in Stützzonen unter dem Os Naviculare (17-18), unter dem Cuboid (15-16), in Zonen entsprechend den Stegen hinter den Capita (14), unter den Capita (13) und vor den Capita (12) unterteilt ist und dass die Sohle mit einer Knöchelstütze (20-21) verbunden ist.

10. Formling für einen Fussbekleidungsartikel nach Anspruch 9, dadurch gekennzeichnet, dass bestimmte Zonen unterteilt sind, damit ihre verschiedenen Partien unterschiedlich aufgeblasen werden können.

## Claims

1. A method of manufacturing footwear inflated pneumatically at different pressures in its different regions, in which is used a rough shape made of an assembly of cavities (12 to 22) communicating with each other via passages of reduced section (6) and connected to at least one inflating nipple (11), wherein the rough shape is inflated at the required pressure for the cavity which is the most remote from the nipple and said cavity is isolated by closing the passages which set it in communication with the other cavities of the rough shape and the operation is repeated successively for each cavity which is still not inflated and which is the most remote from the inflating nipple by modifying the pressure until all the cavities are inflated to the required pressure and isolated.

2. A footwear rough shape for practicing the method according to claim 1, having on its surface cavities (12 to 22) communicating with each other via passages of reduced section and connected to at least one inflating nipple (11), wherein some at least of the passages of reduced section (6) which provide the intercommunication between the inflating nipple (11) and some of the cavities are closable after the pneumatic inflation of the cavities (12 to 22).

3. A footwear rough shape according to claim 2, wherein the whole inflated pocket (12) subdivided into the various cavities is made solid with at least a skin dressing or a similar lining layer (3-4) providing the shape stability and, preferably, with such two lining layers disposed on its two faces.

4. A footwear rough shape according to any one of claims 2 and 3, wherein some at least of the cavities are preformed in their deformation by junction elements (5) connecting the two walls of the cavity involved so as to avoid the deformation in the shape of a small balloon of said cavity under the effect of the inflation pressure.

5. A footwear rough shape according to claim 4, wherein one of the walls of cavity (22) is made of a thermoformable material, said wall being preformed substantially to the shape it has to assume after pneumatic inflation in the finished footwear.

6. A footwear rough shape according to any one of claims 2 to 5, wherein the two walls (1-2) of the inflatable pocket are made of a heat sealing material, the subdivision into the different cavities and the junction elements being provided by heat seals (5).

7. A footwear rough shape according to any one of claims 2 to 6, wherein the closable passages (6) of reduced section are provided by interruptions of the heat seals of the rough shape, and their closing when practicing the method is ensured by a heat seal.

8. A footwear rough shape according to claim 7, wherein the locations of the communication closable passages (6) between the cavities (12 to 22) are marked on at least one of the lining layers or skin dressings (3-4) for example by windows (7) provided for the welding electrodes.

9. A footwear rough shape according to any one of claims 2 to 8, wherein the sole surface is subdivided into a heel enclosing region (19), sub- scaphoid (17-18) or sub-cuboid (15-16) supporting regions, regions corresponding to the retro- capital (14), sub-capital (13) and ante-capital (12) bars and the sole is associated with an ankle support (20-21).

10. A footwear rough shape according to claim 9, wherein some of the regions are subdivided so that their various portions can be inflated differently.
